# FASCICULE DE BREVET EUROPEEN

(11) **EP 0 166 655 B1**
(45) Date de publication et mention de la délivrance du brevet: **04.05.1988**
(21) Numéro de dépôt: 85401219.2
(22) Date de dépôt: 19.06.1985
(51) Int. Cl.: F25D 3/10

(54) **Procédé et installation de refroidissement, au moyen d'un fluide frigorigène d'une poudre**
Verfahren und Vorrichtung zur Kühlung eines Pulvers mittels eines Kältefluidums
Process and apparatus for cooling a powder by means of a refrigerant fluid

(30) Priorité: 22.06.1984 FR 8409810
(43) Date de publication de la demande: 02.01.1986
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Dubrulle, Gérard, F-59130 Lambersart (FR); Roullet, Alain, F-94800 Villejuif (FR)
(74) Mandataire: Vesin, Jacques

(56) Documents cités:
- FR-A- 2 375 901
- FR-A- 2 456 556
- FR-A- 2 532 821
- US-A- 4 222 527
- US-A- 4 250 714

## Description

La présente invention concerne un procédé et une installation de refroidissement, au moyen d'un fluide frigorigène, d'une poudre et notamment d'une poudre de détergent.

Dans les industries de fabrication de poudres, il est nécessaire de refroidir celles-ci pour diverses raisons tenant aussi bien à la constitution particulière des poudres qu'aux exigences posées par les opérations de conditionnement. Tel est par exemple le cas des poudres de lessive dites « économiques •, qui travaillent à basse température (30 à 60 °C) au lieu de l'ébullition et auxquelles sont adjoints des agents lavants, tensio-actifs ou d'autres additifs spécifiques qui ne supportent pas des températures de conditionnement élevées. Généralement, une poudre de lessive est produite en continu, à des tonnages allant de 10 à 50 tonnes/h, sur une seule installation. Les matières premières (liquides et solides), après avoir été mélangées puis séchées (par exemple à l'air chaud), sont transportées, au moyen de bandes transporteuses, sous forme d'une poudre ayant une granulométrie moyenne de 500 microns. La poudre arrive ensuite en bas d'un cylindre vertical ou légèrement incliné, en étant encore à une température de 70 à 90 °C. La poudre est alors aspirée vers le haut, dans ce cylindre, avec de l'air ambiant plus froid et elle arrive en un point situé à 10 à 40 mètres plus haut, point où elle se sépare de l'air par gravité. La poudre tombe ensuite dans une ou plusieurs trémies de réception d'où elle est reprise pour recevoir les additifs spécifiques, avant d'être dirigée vers l'atelier de conditionnement.

La température désirée dans la trémie de réception de la poudre de lessive est de 25 à 40 °C environ. Or, dès que la température de l'air aspiré au bas du cylindre élévateur par courant d'air est relativement élevée (en été notamment), le refroidissement de la poudre réalisé par échange thermique avec cet air aspiré-se révèle insuffisant. On a donc été amené à mettre en oeuvre des procédés de refroidissement additionnels pour permettre d'atteindre la température désirée dans la trémie de réception.

Suivant un procédé connu dans lequel on assure le refroidissement par un groupe mécanique, on utilise un groupe frigorifique qui refroidit soit la poudre seule (au moyen d'un échangeur solide/liquide par exemple) soit l'air seul, soit encore à la fois l'air et la poudre. Ce procédé présente l'inconvénient d'avoir un faible rendement, d'être très onéreux, peu fiable et de ne pas être souple.

Un autre procédé qui a été essayé, consiste à pulvériser de l'azote liquide au bas du cylindre élévateur par courant d'air. A cet effet, on détend et vaporise de l'azote liquide sous très faible pression, à la base du cylindre élévateur et à l'entrée de l'air aspiré. Le dispositif de pulvérisation d'azote liquide peut être constitué par un simple tore percé de trous dirigés vers le haut ou par une rampe de tubes d'arrivée d'azote liquide orientés vers le haut. L'échange des frigories avec l'air et la poudre aspirés vers le haut est relativement homogène du fait du nombre de Reynolds et de la hauteur du cylindre élévateur à courant d'air.

Ce dernier procédé présente toutefois l'inconvénient que l'on refroidit à la fois l'air et la poudre. Par ailleurs, toute fuite d'azote, par suite d'un arrêt ou d'une déficience quelconque du ventilateur, ou tout bouchage du dispositif d'injection d'azote liquide par des retombées d'agglomérat de poudre constituent un risque pour les utilisateurs. Il est donc impérativement nécessaire de prévoir des systèmes de sécurité.

Le brevet US 4222527 décrit un procédé de cryo-broyage dans lequel un produit particulaire à broyer est d'abord refroidi dans une trémie cylindrique à l'aide d'azote liquide. Celui-ci est envoyé par une canne percée d'ouvertures orientées vers le haut et placée à la base de la trémie. Le produit ainsi prérefroidi est ensuite broyé sous injection d'azote liquide, à basse température.

Un tel système comporte des inconvénients qui le rendent inapplicable à son utilisation dans le refroidissement des poudres détergentes. Placé dans une trémie contenant une épaisseur importante de poudre, la canne percée d'ouvertures se bouche rapidement. De plus, sa forme ne permet pas d'obtenir un refroidissement homogène de la poudre.

La présente invention vise à remédier à ces inconvénients en procurant un procédé et une installation de conception remarquablement simple, d'une mise en ceuvre très facile, permettant d'obtenir un refroidissement sélectif de la poudre seule avec un apport frigorifique variable, et ce, dans les meilleures conditions de sécurité.

A cet effet, ce procédé de refroidissement d'une poudre, dans lequel la poudre est déversée dans une trémie par son ouverture supérieure, puis refroidie à l'intérieur de ladite trémie avant d'être évacuée par une ouverture inférieure de celle-ci, cette poudre formant une masse de hauteur prédéterminée à l'intérieur de ladite trémie, la poudre étant refroidie à l'aide d'un fluide frigorigène sous pression à l'état liquéfié, est caractérisé en ce que le fluide est injecté sous la forme de jets élémentaires dans la masse de poudre à l'aide d'un cadre tubulaire muni d'orifices, notamment de fentes, orientés vers le bas de la trémie par lesquels sortent lesdits jets se dirigeant vers l'axe de la trémie, et en ce que l'on dispose ledit cadre tubulaire dans la trémie à une hauteur, à partir de l'ouverture inférieure de la trémie, qui est comprise entre la moitié et le tiers de la hauteur de la masse de poudre.

L'invention a également pour objet une installation pour le refroidissement, au moyen d'un fluide frigorigène, d'une poudre, notamment d'une poudre de détergent comportant une trémie contenant ladite poudre, dans laquelle la poudre tombe dans la trémie avant sa distribution en direction d'un poste situé en aval, comprenant, dans la trémie de réception de la poudre, un dispositif d'injection d'un fluide frigorigène liquéfié, relié à un réservoir de ce fluide sous pression, ledit dispositif d'injection étant constitué par un cadre tubulaire de forme polygonale ou circulaire en plan, s'étendant horizontalement en travers de la trémie, percé d'orifices, notamment de fentes, régulièrement répartis dans la partie inférieure de la paroi dudit cadre tubulaire, chacun de ces orifices permettant un échappement d'un jet élémentaire de fluide frigorigène dirigé vers le bas et vers l'axe vertical de la trémie, c'est-à-dire vers la zone où la pression de la poudre est la plus élevée, la section et le nombre de ces orifices dépendant du débit de fluide frigorigène désiré, le cadre tubulaire assurant l'injection étant placé à une distance du bas de la trémie de réception, qui est comprise entre la moitié et le tiers de la hauteur de la masse de poudre dans la trémie.

L'installation comprend également un ensemble de régulation comprenant un capteur de température pour relever la température de la poudre à la sortie de la trémie, et des moyens de commande du débit du fluide frigorigène en direction du dispositif d'injection, en fonction de la température de la poudre relevée par le capteur.

Le procédé et l'installation suivant l'invention permettent de refroidir, dans la trémie, la poudre sans modifier ses caractéristiques physico-chimiques et sa granulométrie, et ce quel que soit le débit de la poudre à la sortie de la trémie.

Le fluide frigorigène utilisé dans le procédé et l'installation suivant l'invention est choisi de manière à être inerte vis-à-vis de la poudre et il peut être constitué, de préférence, par de l'azote liquide.

Par rapport aux procédés de refroidissement connus, le procédé suivant l'invention offre l'avantage de permettre de réaliser une économie très importante d'azote liquide. Par ailleurs, ce procédé présente une très grande souplesse de mise en oeuvre du fait que le débit d'azote liquide peut être aisément adapté aux conditions de la production et notamment au débit de la poudre refroidie à la sortie de la trémie. Le procédé suivant l'invention permet également de réaliser une économie additionnelle sur l'énergie de réchauffage de l'air évacué en haut du cylindre élévateur à courant d'air, en vue d'une utilisation de cet air pour le séchage, étant donné que l'air utilisé pour l'entraînement de la poudre dans le cylindre élévateur n'est pas refroidi. Le procédé n'exige pas l'obligation d'installer une détection d'oxygène car le refroidissement n'est pas réalisé au niveau des ateliers. Enfin, l'injection du fluide cryogénique au sein même de la poudre stockée dans la trémie de réception entraîne un effet d'inertage à l'égard de cette poudre, alors que dans le procédé conventionnel l'azote gazeux est entraîné à l'extérieur avec l'air.

On décrira, ci-après, à titre d'exemple non limitatif, une forme d'exécution de la présente invention, en référence au dessin annexé sur lequel :
La figure 1 est une vue en coupe verticale schématique d'une installation de refroidissement d'une poudre contenue dans une trémie de réception.
La figure 2 est une vue en plan d'un dispositif d'injection d'azote liquide dans la poudre.
La figure 3 est une vue en coupe verticale partielle, faite suivant la ligne III-III de la figure 2, du dispositif d'injection d'azote liquide.

L'installation de refroidissement représentée sur la figure 1 est destinée à refroidir une masse de poudre 1 contenue dans une trémie de réception 2. Cette trémie de réception 2, de forme tronconique ou pyramidale, est située en dessous de l'extrémité supérieure d'un cylindre élévateur 3 vertical ou légèrement incliné, dans lequel la poudre est aspirée avec de l'air ambiant. A l'extrémité supérieure du cylindre élévateur à courant d'air 3, la poudre se sépare du courant d'air et tombe dans la trémie 2, comme il est indiqué par la flèche en trait plein f, tandis que l'air continue son mouvement vers l'extérieur, comme il est indiqué par la flèche f1 en tirets. Ainsi, dans une première phase du procédé (phase non nécessaire, le procédé selon l'invention pouvant débuter dans la phase suivante uniquement), la poudre est tout d'abord prérefroidie par l'air d'aspiration (système dit « air-lift _{"}). A la base de la trémie de réception 2, se trouve un dispositif extracteur doseur 4, par exemple du type à vanne rotative, lequel assure la distribution, sur une bande transporteuse, d'un débit approprié de poudre 1 refroidie à une température déterminée.

Suivant l'invention le refroidissement de la poudre 1 est réalisé au sein même de celle-ci, alors qu'elle se trouve contenue dans la trémie de réception 2, et ce au moyen d'un dispositif d'injection d'un fluide cryogénique liquéfié, par exemple d'azote liquide. Ce dispositif d'injection 5 est avantageusement constitué par un cadre tubulaire de forme polygonale ou circulaire en plan, s'étendant horizontalement en travers de la trémie 2 et qui est relié, à l'extérieur, à une source d'azote liquide. La forme du cadre tubulaire est adaptée à la section de la trémie de manière à se trouver à une distance des bords de la trémie suffisante pour éviter à l'azote liquide d'entrer en contact avec ses parois avant vaporisation. Dans une vue en coupe (fig. 2), la surface B entre les bords de la trémie et le cadre tubulaire est sensiblement égale à la surface A située à l'intérieur du cadre. Ce cadre tubulaire 5 est percé d'orifices, notamment de fentes 6, régulièrement répartis sur sa paroi. La section et le nombre de ces fentes 6 dépendent du débit d'azote liquide désiré. Ces fentes ont généralement une section égale environ à la moitié de celle du cadre, avec une symétrie dans le plan de coupe (fig. 3) de manière à injecter la même quantité d'azote vers les surfaces A et B. (hauteur D/2 d'une fente pour une hauteur D du cadre).

L'azote liquide est injecté sous pression afin de pouvoir pénétrer dans la poudre. Les fentes 6 sont de préférence formées dans la partie inférieure de la paroi interne du cadre tubulaire 5 de manière que chacune de ces fentes 6 laisse sortir un jet élémentaire d'azote liquide dirigé vers le bas et vers l'axe vertical de la trémie, c'est-à-dire vers la zone où la pression de la poudre est la plus élevée.

De préférence, le cadre tubulaire 5 assurant l'injection d'azote liquide doit se trouver à une hauteur, à partir du bas de la trémie de réception 2, qui est comprise entre la moitié et le tiers de la hauteur de la masse de poudre 1.

Le dispositif 5 d'injection d'azote liquide au sein de la masse de poudre 1 permet d'obtenir les débits d'azote liquide souhaités, tout en évitant le « renardage ou remontée d'azote liquide ou gazeux froid dans des fissures se créant dans la masse de poudre 1. Le dispositif d'injection 5 doit être également conçu pour permettre une bonne homogénéité de la répartition des frigories apportées, tout en ne se bouchant pas, c'est-à-dire qu'il ne doit pas être obturé par suite d'un givrage dû aux 10 à 15 % d'humidité de la poudre 1 ou bien par la poudre elle-même.

Le dispositif d'injection 5 est relié, par l'intermédiaire d'une ligne cryogénique isolée 7, à un réservoir (ou évaporateur) d'azote liquide 8 sous pression, du fait de la hauteur à laquelle doit s'effectuer l'injection de l'azote liquide dans la poudre 1.

L'installation de refroidissement suivant l'invention comprend par ailleurs un ensemble de régulation du débit de l'azote liquide injecté dans la poudre 1. Cet ensemble comprend un régulateur proprement dit 9 qui est connecté à une sonde de température 10 engagée dans la partie inférieure de la trémie 2, pour mesurer en permanence la température de la poudre 1 à la sortie de cette trémie. Ce régulateur agit à son tour sur une ou plusieurs vannes branchées sur la ligne cryogénique 7. Dans la forme d'exécution non limitative représentée sur le dessin, le régulateur 9 commande deux vannes 11 et 12 branchées en parallèle.

Le fait d'utiliser deux vannes 11, 12, permet de réaliser des régulations du type «tout, peu ou rien •. La régulation en « tout ou peu (ouverture de l'une des deux vannes 11 et 12 ou des deux vannes à la fois) garantit un moindre taux de diphasique, par suite d'un écoulement permanent de la phase gazeuse dans la ligne cryogénique 7. De plus, les à-coups et surpressions dans la poudre 1 sont limités, d'où une réduction très forte des envolées de « fines et des surpressions exercées sur le dispositif extracteur doseur 4. Cette envolée de fines est également évitée du fait de la forme tronconique pyramidale de la trémie, ce qui permet une diminution de la vitesse du gaz lors de son ascension, compte tenu de l'augmentation de surface de la trémie vers le haut.

On voit, d'après la description qui précède, que le refroidissement est réalisé, par injection directe d'azote liquide, en un endroit où seule la poudre 1 est présente, la température de cette poudre ayant déjà été abaissée préalablement par suite de son passage à travers le cylindre élévateur à courant d'air 3. Cette injection directe d'azote liquide, par l'intermédiaire du dispositif d'injection 5, au sein même de la masse de poudre 1 permet une régulation de la puissance frigorifique sur une très large plage.

On donnera, ci-après, à titre d'exemple, les résultats comparatifs obtenus par injection d'un fluide cryogénique à la base du cylindre élévateur par courant d'air, suivant le procédé conventionnel et par injection de ce fluide en partie haute, dans la trémie de réception 2 située à 30 mètres par rapport au sol. Pour un débit de poudre fixe de 30 000 kg/h, une température de poudre en partie basse de 80 °C, de l'air en partie basse de 28 °C et une température de poudre désirée de 35 °C, une chaleur spécifique de la poudre de 0,33 kcal/kg et une chaleur spécifique de l'air de 0,24 kcal/kg on consomme, suivant le procédé conventionnel consistant à injecter l'azote liquide à la base du cylindre élévateur à courant d'air, un débit horaire de 4 111 I/h alors qu'avec le procédé suivant l'invention, dans lequel l'injection d'azote liquide s'effectue en partie haute, dans la trémie 2, le débit horaire est seulement de 1 739 I/h. Autrement dit, le procédé suivant l'invention permet de réduire d'environ 58% la consommation horaire d'azote liquide nécessaire pour obtenir, à la sortie de la trémie de réception 2, une poudre ayant la température désirée de 35 °C.

Bien que l'on ait décrit, dans ce qui précède, l'application du procédé et de l'installation suivant l'invention au refroidissement d'une poudre de détergent, avant le conditionnement de celle-ci, il va de soi qu'ils peuvent également être employés dans d'autres domaines industriels, par exemple pour le conditionnement de poudres de colorants, autrement dit chaque fois que la température de la poudre doit être abaissée à une valeur désirée.

## Revendications

1. Procédé de refroidissement d'une poudre (1), dans lequel la poudre est déversée dans une trémie (2) par son ouverture supérieure, puis refroidie à l'intérieur de ladite trémie avant d'être évacuée par une ouverture inférieure de celle-ci, cette poudre formant une masse de hauteur prédéterminée à l'intérieur de ladite trémie, la poudre étant refroidie à l'aide d'un fluide frigorigène sous pression à l'état liquéfié, caractérisé en ce que le fluide est injecté sous la forme de jets élémentaires dans la masse de poudre à l'aide d'un cadre tubulaire (5) muni d'orifices, notamment de fentes (6), orientés vers le bas de la trémie par lesquels sortent lesdits jets se dirigeant vers l'axe de la trémie, et en ce que l'on dispose ledit cadre tubulaire dans la trémie à une hauteur, à partir de l'ouverture inférieure de la trémie, qui est comprise entre la moitié et le tiers de la hauteur de la masse de poudre.

2. Procédé selon la revendication 1, caractérisé en ce que les bords du cadre tubulaire sont placés à une distance des parois de la trémie suffisante pour éviter à l'azote liquide d'entrer en contact avec celles-ci avant vaporisation.

3. Procédé suivant l'une quelconque des revendications précédentes, caractérisé en ce qu'on utilise, en tant que fluide frigorigène liquéfié, un fluide vis-à-vis de la poudre et de préférence de l'azote liquide.

4. Installation pour le refroidissement, au moyen d'un fluide frigorigène, d'une poudre (1), notamment d'une poudre de détergent comportant une trémie (2) contenant ladite poudre, dans laquelle la poudre tombe dans la trémie avant sa distribution en direction d'un poste situé en aval, comprenant dans la trémie (2) de réception de la poudre (1), un dispositif (5) d'injection d'un fluide frigorigène liquéfié, relié à un réservoir (8) de ce fluide sous pression, caractérisée en ce que ledit dispositif d'injection (5) est constitué par un cadre tubulaire de forme polygonale ou circulaire en plan, s'étendant horizontalement en travers de la trémie (2), percé d'orifices, notamment de fentes (6), régulièrement répartis dans la partie inférieure de la paroi dudit cadre tubulaire (5), chacun de ces orifices permettant un échappement d'un jet élémentaire de fluide frigorigène dirigé vers le bas et vers l'axe vertical de la trémie, c'est-à-dire vers la zone où la pression de la poudre est la plus élevée, la section et le nombre de ces orifices (6) dépendant du débit de fluide frigorigène désiré, le cadre tubulaire (5) assurant l'injection étant placé à une distance du bas de la trémie de réception (2), qui est comprise entre la moitié et le tiers de la hauteur de la masse de poudre (1) dans la trémie.

5. Installation suivant la revendication 4, caractérisée en ce qu'elle comprend également un ensemble de régulation comprenant un capteur de température (10) pour relever la température de la poudre (1) à la sortie de la trémie (2), et des moyens (9, 11, 12) de commande du débit du fluide frigorigène, en direction du dispositif d'injection, en fonction de la température de la poudre (1) relevée par le capteur (10).

6. Installation suivant la revendication 5, caractérisée en ce que les moyens de commande du débit du fluide frigorigène comprennent un régulateur (9) agissant sur deux vannes (11, 12) branchées en parallèle.

7. Installation selon l'une des revendications 4 à 6, caractérisée en ce que la trémie (2) est précédée par des moyens d'aspiration de la poudre qui aspirent la poudre du bas vers le haut de la trémie par un courant d'air qui crée un refroidissement préalable de cette poudre.

8. Installation selon l'une des revendications précédentes, caractérisée en ce que la géométrie du cadre tubulaire (5) par rapport aux bords correspondants de la trémie (2) est telle que la surface (B) entre les bords de la trémie (2) et le cadre tubulaire (5) est sensiblement égale à la surface (A) située à l'intérieur de ce cadre (5).

9. Installation selon la revendication 8, caracté- ristée en ce que les orifices du cadre tubulaire (5) ont une section permettant d'injecter la même quantité d'azote vers les surfaces (A) et (B).

## Claims

1. Process for cooling a powder (1), in which the powder is poured into a hopper (2) via its upper opening, then cooled inside the said hopper before being discharged via a lower opening thereof, this powder forming a mass of predetermined height within the said hopper, the powder being cooled by means of a refrigerant fluid under pressure in the liquefied state, characterised in that the fluid is injected in the form of elementary jets into the mass of powder by means of tubular framework provided with orifices, particularly slots (6) facing towards the bottom of the hopper, through which emerge the said jets directed towards the axis of the hopper, and in that the said tubular framework is positioned in the hopper as a height from the lower opening of the hopper, which is comprised between a half and a third of the height of the mass of powder.

2. Process according to claim 1, characterised in that the edges of the tubular framework are placed at a sufficient distance from the walls of the hopper to prevent liquid nitrogen from coming into contact with these prior to vapourisation.

3. Process according to any one of the preceding claims, characterised in that a fluid which is inert regarding the powder, and preferably liquid nitrogen, is used as the liquefied refrigerant fluid.

4. Plant for the cooling, by means of a refrigerant fluid, of a powder (1), in particular of a detergent powder, comprising a hopper (2) containing the said powder, in which the powder falls into the hopper prior to its distribution in the direction towards a station situated downstream comprising within the hopper (2) for reception of the powder (1), a device (5) for injection of a liquefied refrigerant fluid, connected to a reservoir (8) of this fluid under pressure, characterised in that the said injection device (5) is constituted by a tubular framework of polygonal or circular shape in plan view, extending horizontally across the hopper (2) pierced by orifices, particularly slots (6), distributed evenly in the lower part of the wall of the said tubular framework (5), each of these orifices allowing a discharge of an elementary jet of refrigerant fluid directed downwards and towards the vertical axis of the hopper, that is to say towards the section in which the pressure of the powder is a maximum, the cross-section and the number of these orifices depending on the required flow rate of refrigerant fluid, the tubular framework (5) providing the injecting being positioned at a distance from the base of the reception hopper (2) which is comprised between half and a third of the height of the mass of powder (1) in the hopper.

5. Plant according to claim 4, characterised in that it equally comprises a governing assembly comprising a temperature sensor (10) for detecting the temperature of the powder (1) at the outlet of the hopper (2) and means (9, 11, 12) of controlling the flow rate of the refrigerant fluid in the direction towards the injection device, as a function of the temperature of the powder (1) detected by the sensor (10).

6. Plant according to claim 5, characterised in that the means of controlling the flow rate of refrigerant fluid comprise a regulator (9) acting on two valves (11, 12) connected in parallel.

7. Plant according to one of the claims 4 to 6, characterised in that the hopper (2) is preceded by suction means for the powder, which draw the powder by suction from the bottom towards the top of the hopper by means of an air flow which effects a preliminary cooling of this powder.

8. Plant according to one of the preceding claims, characterised in that the geometry of the tubular framework (5) with respect to the corresponding edges of the hopper (2) is such that the area (B) between the edges of the hopper (2) and the tubular framework (5) is substantially equal to the area (A) located within this framework (5).

9. Plant according to claim 8, characterised in that the orifices of the tubular framework (5) have a cross-section allowing the same quantity of nitrogen to be injected towards the areas (A) and (B).

## Patentansprüche

1. Verfahren zum Kühlen eines Pulvers (1), bei welchem das Pulver in einen Trichter (2) durch seine obere Öffnung geschüttet wird, dann im Inneren dieses Trichters gekühlt wird, bevor es durch eine untere Öffnung desselben abgezogen wird, wobei dieses Pulver eine Masse einer vorbestimmten Höhe im Inneren dieses Trichters bildet und mit Hilfe eines Kühlfluids unter Druck in verflüssigtem Zustand gekühlt wird, dadurch gekennzeichnet, daß das Fluid in der Form von Grundstrahlen in die Pulvermass mit Hilfe eines rohrförmigen Rahmens (5) eingespritzt wird, der mit Öffnungen, insbesondere mit Schlitzen (6) versehen ist, die zum unteren Teil des Trichters ausgerichtet sind, durch welche diese Strahlen austreten und sich zur Trichterachse hinrichten, und daß man diesen rohrförmigen Rahmen im Trichter auf einer Höhe, ausgehend von der unteren Öffnung des Trichters, anordnet, die zwischen der Mitte und dem Drittel der Höhe der Pulvermasse verstanden wird.

2. Verfahren nach Anspruch 1, dadurch gekennzeichnet, daß die Ränder des rohrförmigen Rahmens unter einem Abstand der Wände des Trichters angeordnet sind, der ausreicht, um zu vermeiden, daß der flüssige Stickstoff mit diesen vor der Verdampfung in Kontakt tritt.

3. Verfahren nach einem der vorhergehenden Ansprüche, dadurch gekennzeichnet, daß man als verflüssigtes Kühlfluid ein bezüglich dem Pulver inertes Fluid und vorzugsweise flüssigen Stickstoff verwendet.

4. Anlage zum Kühlen eines Pulvers (1) mittels eines Kühlfluids, insbesondere eines Detergenspulvers, mit einem das Pulver enthaltenden Trichter (2), bei welcher das Pulver vor seiner Verteilung in Richtung auf eine abstromig angeordnete Stelle in den Trichter fällt, wobei die Anlage in dem Aufnahmetrichter (2) für das Pulver (1) eine Einspritzvorrichtung (5) für ein ver^{f}lüssig- tes Kältefluid aufweist, die mit einem Behälter (8) für dieses Fluid unter Druck verbunden ist, dadurch gekennzeichnet, daß die Einspritzvorrichtung (5) durch einen rohrförmigen Rahmen polygonaler Form oder Kreisform im Querschnitt gebildet ist, der sich horizontal quer über den Trichter (2) erstreckt, mit Öffnungen durchbohrt ist, insbesondere Schlitzen (6), die gleichmäßig im unteren Teil der Wand des rohrförmigen Rahmens (5) verteilt sind, wobei jede dieser Öffnungen ein Entweichen eines Grundstrahls des Kältefluids erlaubt, welches zum unteren Teil und zur vertikalen Achse des Trichters gerichtet ist, d.h. zu einer Zone, wo der Pulverdruck am höchsten ist, wobei der Querschnitt und die Anzahl dieser Öffnungen vom Durchsatz des gewünschten Kältefluids abhängt und der rohrförmige Rahmen (5), welcher das Einspritzen sicherstellt, in einem Abstand vom unteren Teil des Aufnahmetrichters (2) angeordnet ist, der zwischen der Hälfte und dem Drittel der Höhe der Pulvermasse (1) im Trichter verstanden wird.

5. Anlage nach Anspruch 4, dadurch gekennzeichnet, daß sie auch einem Regulieraufbau aufweist, der einen Temperaturmeßgeber (10) für das Anheben der Temperatur des Pulvers (1) am Ausgang des Trichters (2) sowie Steuermittel (9, 11, 12) aufweist für den Durchsatz des Kältefluids in Richtung der Einspritzvorrichtung in Funktion der Temperatur des Pulvers (1), welche durch den Meßgeber (10) angehoben ist.

6. Anlage nach Anspruch 5, dadurch gekennzeichnet, daß die Steuermittel für den Durchsatz des Kältefluids eine Reguliereinrichtung (9) aufweisen, welche auf zwei parallel geschaltete Ventile (11, 12) wirkt.

7. Anlage nach einem der Ansprüche 4 bis 6, dadurch gekennzeichnet, daß der Trichter (2) mit Mitteln zum Ansaugen des Pulvers versehen ist, welche das Pulver vom unteren zum oberen Teil des Trichters durch Luftzug ansaugen, wodurch zuvor eine Kühlung dieses Pulvers erzeugt wird.

8. Anlage nach einem der vorhergehenden Ansprüche, dadurch gekennzeichnet, daß die Geometrie des rohrförmigen Rahmens (5) Bezüglich der dem Trichter (2) entsprechenden Ränder so ist, daß die Oberfläche (B) zwischen den Rändern des Trichters (2) und dem rohrförmigen Rahmen (5) im wesentlichen gleich der Oberfläch (A) ist, die im Inneren dieses Rahmens (5) angeordnet ist.

9. Anlage nach Anspruch 8, dadurch gekennzeichnet, daß die Öffnungen des rohrförmigen Rahmens (5) einen Querschnitt haben, welcher das Einspritzen derselben Menge an Stickstoff zu den Oberflächen (A) und (B) erlaubt.
